# EUROPÄISCHE PATENTSCHRIFT

(11) **EP 2 041 383 B1**
(45) Veröffentlichungstag und Bekanntmachung des Hinweises auf die Patenterteilung: **20.03.2013**
(21) Anmeldenummer: 07725628.7
(22) Anmeldetag: 29.05.2007
(51) Int. Cl.: E04H 12/22

(54) **HÜLSE MIT EINER JUSTIERVORRICHTUNG**
GROUND SLEEVE WITH AN ADJUSTING DEVICE
DOUILLE DE FIXATION AU SOL AVEC UN DISPOSITIF D'AJUSTEMENT

(30) Priorität: 30.06.2006 DE 102006030735
(43) Veröffentlichungstag der Anmeldung: 01.04.2009
(73) Patentinhaber: Leifheit AG, 56377 Nassau/Lahn (DE)
(72) Erfinder: KLOTZ, Markus, 56357 Hainau (DE); GROSS, Christian, 57250 Netphen (DE); WAGNER, Susanne, 65510 Idstein-Heftrich (DE); HOFFMANN, Jürgen, 65307 Bad Schwalbach (DE)
(74) Vertreter: Bungartz, Klaus Peter
(86) Internationale Anmeldenummer: PCT/EP2007/004735
(87) Internationale Veröffentlichungsnummer: WO 2008/000329

(56) Entgegenhaltungen:
- EP-A1- 1 518 977
- DE-U1- 20 317 915

## Beschreibung

Die Erfindung betrifft eine Hülse, insbesondere Boden hülse und/oder Dübel und/oder Bodendübel, mit einer Justiervorrichtung zum Ausrichten, insbesondere zum Winkelausrichten, eines stabförmigen Gegenstandes, insbesondere eines Mastes oder eines Pfahles, relativ zu einer Hülse in die der stabförmige Gegenstand zumindest teilweise einführbar ist, wobei die Justiervorrichtung eine erste einstellbare Haltevorrichtung aufweist, mit der die Position des stabförmigen Gegenstandes relativ zur Hülse in einer ersten Ebene einstellbar ist, und wobei die Justiervorrichtung eine zweite einstellbare Haltevorrichtung aufweist, mit der die Position des stabförmigen Gegenstandes relativ zur Hülse in einer zweiten - von der ersten Ebene verschiedenen Ebene - einstellbar ist.

Aus EP 1 518 977 A1 ist ein Befestigungssystem und Verfahren zum ausrichtbaren Befestigen eines von einer Oberfläche ragenden stab- oder pfostenförmigen Gegenstandes bekannt. Das Befestigungssystem weist eine beispielsweise durch einen Bodendübel gebildete Verankerungseinrichtung mit einem Halteabschnitt zur ausrichtbaren Aufnahme des Gegenstandes auf. Der Zwischenraum zwischen dem Gegenstand und dem Halteabschnitt wird nach dem Ausrichten mit einer Vielzahl von Füllgutpartikeln aufgefüllt. Das Befestigungssystem hat den Nachteil, dass eine einmal fixierte Einstellung nicht mehr korrigierbar ist. Darüber hinaus muss der Benutzer umständlich den Gegenstand in der Sollposition festhalten und gleichzeitig die Füllgutpartikel einfüllen. Diese Dokument offenbart die Merkmale des Oberbegriffs von Anspruch 1.

Aus EP 0 842 342 B1 ist eine Befestigungsvorrichtung für einen stab- oder pfostenförmigen Gegenstand im Erdreich bekannt. Die Befestigungsvorrichtung eine Vorrichtung zum Ausrichten des Gegenstandes gegenüber einem Halteabschnitt auf, wobei ein Aufnahmeteil zur umfangseitigen Lagerung des Gegenstandes vorgesehen ist, das ein drehbar gelagertes Außenteil und ein in diesem Außenteil drehbar gelagertes, ringförmiges Innenteil beinhaltet. Das Außenteil weiß eine Lageröffnung zur Aufnahme des Innenteils und dieses eine Aufnahmeöffnung für den Gegenstand auf. Die Längsmittelachse der Lageröffnung ist zur Längsmittelachse der Außenfläche des Außenteils exzentrisch versetzt, während die Längsmittelachse der Lageröffnung ist zur Außenfläche des Innenteils exzentrisch versetzt ist, so dass die Längsmittelachse des Gegenstandes gegenüber der Längsmittelachse des Halteabschnitts verstellbar und in jeder gewählten Lage selbsthaltend ist. Die Befestigungsvorrichtung benötigt nachteiliger Weise in axialer Richtung sehr viel Bauraum, so dass die Befestigungsvorrichtung beispielsweise nur sehr aufwendig und mit viel Kraftaufwand in den Erdboden eingebracht, insbesondere eingeschraubt oder eingeschlagen - werden kann; da beim Einbringen viel Erdemasse seitlich verdrängt werden muss.

Der Erfindung liegt die Aufgabe zugrunde, ein Hülse mit einer Justiervorrichtung anzugeben, die ein einfaches und wiederholbares Justieren der Stellung eines stabförmigen Gegenstandes relativ zu den Hülse ermöglicht und die darüber hinaus - insbesondere in axialer Richtung - kompakt herstellbar ist.

Die Aufgabe wird durch eine Hülse gelöst, die dadurch gekennzeichnet ist, dass die zweite einstellbare Haltvorrichtung als drehbare Haltescheibe ausgebildet ist,

Die Erfindung hat den Vorteil, dass auf einfache Weise eine prinzipiell stufenlose Justierung eines stabförmigen Gegenstandes relativ zur Hülse ermöglicht ist. Durch Verändern der Relativeinstellung der ersten und der zweiten Haltevorrichtung zueinander, kann der Winkel stabförmigen Gegenstandes relativ zur Hülse eingestellt werden. Es wird durch die Relativeinstellung der ersten und der zweiten Haltevorrichtung zueinander der Öffnungswinkel eines gedachten Kegels festgelegt, auf dessen Kegelfläche der stabförmige Gegenstand durch Verändern der Stellung ersten und der zweiten Haltevorrichtung - unter Beibehaltung der Relativeinstellung der ersten und der zweiten Haltevorrichtung zueinander - bewegt werden kann. Auf diese Weise kann einfach und unkompliziert jede beliebige Raumstellung (sowohl Richtung als auch Winkelstellung) des stabförmigen Gegenstandes relativ zur Hülse eingestellt werden.

Durch die Relativeinstellung der ersten und der zweiten Haltevorrichtung zueinander wird in einer vorteilhaften Ausführung der Winkel des stabförmigen Gegenstandes relativ zur Mittelachse der Hülse festgelegt; während durch Einstellung ersten und der zweiten Haltevorrichtung - unter Beibehaltung der Relativeinstellung der ersten und der zweiten Haltevorrichtung zueinander - die Richtung des stabförmigen Gegenstandes unter dem eingestellten Winkel festgelegt wird.

In einer vorteilhaften Ausführung der erfindungsgemäßen Justiervorrichtung ist die erste einstellbare Haltevorrichtung in der ersten Ebene angeordnet. Die zweite einstellbare Haltevorrichtung kann in der zweiten Ebene angeordnet sein.

Vorzugsweise sind die erste und die die erste einstellbare Haltevorrichtung einen ersten Excenter und/oder eine erste exzentrische Bohrung und/oder eine erste exzentrische Ausnehmung und/oder eine erste exzentrische Ausbuchtung auf. Vorteilhafter Weise (nicht beansprucht) ist die Justiervorrichtung derart ausgebildet, dass mit der ersten exzentrische Bohrung und/oder der erste exzentrischen Ausnehmung und/oder der ersten exzentrischen Ausbuchtung ein stabförmigen Gegenstand relativ zur ersten Haltevorrichtung in der ersten Ebene fixierbar ist.

In weiter vorteilhafter Weise ist in einer vorteilhaften Ausführung vorgesehen, dass die zweite einstellbare Haltevorrichtung einen zweite Excenter und/oder eine zweite exzentrische Bohrung und/oder eine zweite exzentrische Ausnehmung und/oder eine zweite exzentrische Ausbuchtung aufweist, wobei vorzugsweise (nicht beansprucht) mit der zweiten exzentrische Bohrung und/oder der zweiten exzentrische Ausnehmung und/oder der zweiten exzentrische Ausbuchtung ein stabförmigen Gegenstand relativ zur zweiten Haltevorrichtung in der zweiten Ebene fixierbar ist.

Eine Ausführungsform weist eine erste einstellbare Haltevorrichtung auf, die als erste Haltescheibe ausgebildet ist. Es kann vorgesehen sein (nicht beansprucht), dass die zweite einstellbare Haltevorrichtung als zweite Haltescheibe ausgebildet ist.

In einer besonders vorteilhaften Ausführung ist die Position des stabförmigen Gegenstandes in der ersten Ebene durch Drehen der erste einstellbaren Haltevorrichtung einstellbar ist. Es kann in weiter vorteilhafter Weise vorgesehen sein, dass auch die Position des stabförmigen Gegenstandes in der zweiten Ebene durch Drehen der zweiten einstellbaren Haltevorrichtung einstellbar ist.

In einer vorteilhaften, nicht beanspruchten Ausführung sind die erste einstellbare Haltevorrichtung und/oder die zweite einstellbare Haltevorrichtung - vorzugsweise gemeinsam mit einem stabförmigen Gegenstand - in eine Hülse einführbar. Hierbei kann beispielsweise vorgesehen sein (nicht beansprucht), dass die erste einstellbaren Haltevorrichtung und/oder die zweite einstellbare Haltevorrichtung nach dem Einstellen vorübergehend drehfest relativ zu dem auszurichtenden stabförmigen Gegenstand festlegbar sind, so dass durch die vorgenommene Einstellung die Stellung des anschließend in eine Hülse eingeführten stabförmigen Gegenstandes vorab festgelegt wird.

In einer anderen vorteilhaften, nicht beanspruchten Ausführung ist vorgesehen, dass die Stellung erst nach dem Einführen des eingeführten stabförmigen Gegenstandes in die Hülse - beispielsweise durch Drehen der ersten und/oder der zweiten einstellbaren Haltevorrichtung einjustiert wird.

In einer vorteilhaften, nicht beanspruchten Ausführung ist vorgesehen, dass die erste einstellbare Haltevorrichtung und/oder die zweite einstellbare Haltevorrichtung zumindest vorübergehend drehfest relativ zu dem auszurichtenden stabförmigen Gegenstand und/oder relativ zu einer Hülse festlegbar ist. Hierzu kann beispielsweise eine Rastvorrichtung vorgesehen sein, durch die sich die vorgenommene Einstellung - vorzugsweise wieder lösbar - fixieren lässt.

In eine besonderen Ausführung ist ein Getriebe zum Einstellen der ersten und/oder der zweiten Haltevorrichtung vorgesehen. Es können beispielsweise Einstellschrauben vorgesehen sein, die über ein Getriebe mit der ersten einstellbaren Haltevorrichtung und/oder der zweiten einstellbaren Haltevorrichtung in Wirkverbindung stehen. So kann beispielsweise eine Übertragung der Drehbewegung einer Einstellschraube auf die erste und/oder die zweite Haltevorrichtung erreicht werden.

In einer vorteilhaften Ausführung der erfindungsgemäßen Hülse ist vorgesehen, dass die erste einstellbaren Haltevorrichtung und/oder die zweite einstellbare Haltevorrichtung - vorzugsweise voneinander beabstandet - in der Hülse angeordnet sind.

In einer weiteren, nicht beanspruchten vorteilhaften Ausführung sind die erste einstellbare Haltevorrichtung und/oder die zweite einstellbare Haltevorrichtung zumindest für einen Justiervorgang - vorzugsweise um die Längsachse der Hülse - drehbar in der Hülse angeordnet. Vorzugsweise (nicht beansprucht) sind die erste einstellbaren Haltevorrichtung und/oder die zweite einstellbare Haltevorrichtung zumindest für einen Justiervorgang unabhängig voneinander drehbar in der Hülse angeordnet.

In einer vorteilhaften Ausführung sind die erste einstellbare Haltevorrichtung und/oder die zweite einstellbare Haltevorrichtung - beispielsweise nach einem Justiervorgang - in die Hülse einführbar; beispielsweise so, dass durch die vorgenommene Einstellung die Stellung des anschließend in eine Hülse eingeführten stabförmigen Gegenstandes vorab festgelegt wird.

In einer vorteilhaften, nicht beanspruchten Ausführung ist vorgesehen, dass die erste einstellbare Haltevorrichtung und/oder die zweite einstellbare Haltevorrichtung - beispielsweise nach einem Justiervorgang - in der Hülse festlegbar sind. In einer besonders vorteilhaften Ausführung in der die erste einstellbare Haltevorrichtung und/oder die zweite einstellbare Haltevorrichtung für den Einstellvorgang drehbar angeordnet sind, ist vorgesehen, dass die erste einstellbare Haltevorrichtung und/oder die zweite einstellbare Haltevorrichtung nach dem einstellvorgang in der Hülse - vorzugsweise wieder lösbar - drehfest festlegbar sind.

Zur Erzielung einer - vorzugsweise drehfesten - Fixierung der ersten einstellbaren Haltevorrichtung und/oder der zweiten einstellbaren Haltevorrichtung weist die Hülse in einer vorteilhaften , nicht beanspruchten Ausführung an der Innenwandung eine Zahnung und/oder eine Nut und/oder eine Feder zur auf. Es kann darüber hinaus vorgesehen sein (nicht beansprucht), dass die erste einstellbare Haltevorrichtung und/oder die zweiten einstellbare Haltevorrichtung zumindest eine Zahnung und/oder eine Feder und/oder eine Ausbuchtung und/oder eine Nut aufweist, die mit der Zahnung und/oder eine Nut und/oder eine Feder der Hülse zusammenwirkt.

In einer besonders vorteilhaften Ausführung weist die Hülse eine Gewinde, insbesondere ein Außengewinde, insbesondere zum Einschrauben der Hülse in den Erdboden auf. Darüber hinaus kann die Hülse derart ausgebildet sein, dass ein Einschraubwerkzeug - beispielsweise ein Hebel - ankoppelbar ist.

Die Hülse kann beispielsweise als Dübel und/oder als Bodendübel und/oder als Bodenhülse ausgebildet sein.

In ganz besonders vorteilhafter Weise lässt sich die erfindungsgemäße Justiervorrichtung und/oder die erfindungsgemäße Hülse mit einem stabförmiger Gegenstand verwenden. Der stabförmige Gegenstand kann beispielsweise ein Mast eines Wäschetrocknungsgestells, insbesondere einer Wäschespinne, sein.

In einer vorteilhaften, nicht beanspruchten Ausführung sind die erste einstellbaren Haltevorrichtung und/oder die zweite einstellbare Haltevorrichtung - vorzugsweise voneinander beabstandet - an dem stabförmigen Gegenstand angeordnet sind. In einer weiteren vorteilhaften Ausführung sind die erste einstellbaren Haltevorrichtung und/oder die zweite einstellbare Haltevorrichtung - vorzugsweise unabhängig voneinander - beweglich an dem stabförmigen Gegenstand angeordnet.

In einer besonderen, nicht beanspruchten Ausführung sind die erste einstellbare Haltevorrichtung und/oder die zweite einstellbare Haltevorrichtung - vorzugsweise um die Längsachse des stabförmigen Gegenstandes - drehbar an dem stabförmigen Gegenstand angeordnet. Es kann, um eine unkomplizierte - vorzugsweise stufenlose - Einstellbarkeit im gesamten Einstellbereich zu erreichen kann vorgesehen sein, dass die erste einstellbare Haltevorrichtung und/oder die zweite einstellbare Haltevorrichtung - vorzugsweise unabhängig voneinander um die Längsachse des stabförmigen Gegenstandes - drehbar an dem stabförmigen Gegenstand angeordnet sind. Vorzugsweise sind nach erfolgter Einstellung der Ausrichtung des stabförmigen Gegenstandes die erste einstellbare Haltevorrichtung und/oder die zweite einstellbare Haltevorrichtung zumindest vorübergehend an dem stabförmigen Gegenstand - vorzugsweise drehfest - festlegbar.

In einer vorteilhaften, nicht beanspruchten Ausführung umgibt die erste einstellbaren Haltevorrichtung und/oder die zweite einstellbare Haltevorrichtung den stabförmigen Gegenstand zumindest teilweise. In einer besonders einfach herzustellenden , nicht beanspruchten Ausführungsform weist die erste einstellbare Haltevorrichtung eine erste - vorzugsweise exzentrisch angeordnete - Bohrung auf, durch die der stabförmiger Gegenstand verläuft. Analog kann vorgesehen sein, dass die zweite einstellbare Haltevorrichtung eine zweite - vorzugsweise exzentrisch angeordnete - Bohrung aufweist, durch die der stabförmiger Gegenstand verläuft. Es kann jedoch beispielsweise auch vorgesehen sein, dass die zweite einstellbare Haltevorrichtung eine exzentrische Ausbuchtung oder Führungsnase aufweist, die in ein Ende des stabförmigen Gegenstandes ragt.

In einer vorteilhaften, nicht beanspruchten Ausführung ist der stabförmige Gegenstand gemeinsam mit der ersten und der zweiten einstellbaren Haltevorrichtung in eine Hülse einführbar.

In einer vorteilhaften, nicht beanspruchten Ausführung fixieren die erste und die zweite Haltevorrichtung den stabförmigen Gegenstand innerhalb einer Hülse - in die er stabförmige Gegenstand gemeinsam mit der ersten und der zweiten einstellbaren Haltevorrichtung einführbar ist.

In einer vorteilhaften, nicht beanspruchten Ausführung des erfindungsgemäßen Verfahrens wird der stabförmige Gegenstand zeitlich vor dem Einstellen der ersten einstellbaren Haltevorrichtung und zeitlich vor dem Einstellen der zweiten einstellbaren Haltevorrichtung in die Hülse eingeführt. Es kann jedoch auch vorgesehen sein, dass der stabförmige Gegenstand zeitlich nach dem Einstellen der ersten einstellbaren Haltevorrichtung und zeitlich nach dem Einstellen der zweiten einstellbaren Haltevorrichtung in die Hülse eingeführt wird. In einem anderen Verfahren wird der stabförmige Gegenstand zeitlich vor dem Einstellen der ersten einstellbaren Haltevorrichtung und zeitlich nach dem Einstellen der zweiten einstellbaren Haltevorrichtung in die Hülse eingeführt.

In einer vorteilhaften, nicht beanspruchten Ausführung des erfindungsgemäßen Verfahrens wird die Position des stabförmigen Gegenstandes in der ersten Ebene durch Drehen der ersten einstellbaren Haltevorrichtung eingestellt. Vorzugsweise wird auch die Position des stabförmigen Gegenstandes in der zweiten Ebene durch Drehen der zweiten einstellbaren Haltevorrichtung eingestellt.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: eine erfindungsgemäße Hülse mit einer erfindungsgemäßen Justiervorrichtung,
- Fig. 2: die erfindungsgemäße Hülse in einer anderen Einstellung,
- Fig. 3: eine erfindungsgemäße Hülse, die als Bodendübel ausgebildet ist.

Fig. 1 zeigt eine erfindungsgemäße Hülse 1 mit einer Justiervorrichtung 4 zum Ausrichten eines stabförmigen Gegenstandes 2, der als Mast 3 ausgeführt ist, relativ zu der Hülse 1 in die der stabförmige Gegenstand 3 teilweise einführbar ist. Die Justiervorrichtung 4 weist in einer ersten Ebene 14 eine erste einstellbare Haltevorrichtung 5 mit einer exzentrischen Bohrung 6 auf, durch die der zu justierende stabförmige Gegenstand 2 verläuft. Für einen Justiervorgang ist erste einstellbare Haltevorrichtung 5 um die Längsachse 7 der Hülse 1 drehbar in der Hülse angeordnet. Die Justiervorrichtung 4 weist darüber hinaus in einer zweiten - von der ersten Ebene 14 verschiedenen - Ebene 15 eine zweite einstellbare Haltevorrichtung 8 mit einer exzentrischen Sackbohrung 9 auf, in der das untere Ende des zu justierende stabförmigen Gegenstandes 2 ruht. Für einen Justiervorgang ist zweite einstellbare Haltevorrichtung 8 um die Längsachse 7 der Hülse 1 drehbar in der Hülse angeordnet. Die Relativdrehstellung der ersten einstellbaren Haltevorrichtung 5 zur zweite einstellbaren Haltevorrichtung 8 bestimmt den Winkel 10 des stabförmigen Gegenstandes 2 relativ zur Längsachse 7 der Hülse 1. Die gemeinsame Stellung der ersten einstellbaren Haltevorrichtung 5 und der zweite einstellbaren Haltevorrichtung 8 relativ zur Hülse 1 legt die Richtung fest, unter der der stabförmige Gegenstand 2 in den Raum ragt.

Fig. 2 zeigt wie durch Drehen der ersten einstellbaren Haltevorrichtung 5 um die Längsachse 7 der Hülse 1 der Winkel 10 bis auf Null Grad verringert werden kann. Um ein Verklemmen des stabförmigen Gegenstandes 2 in der ersten einstellbaren Haltevorrichtung 5 zu verhindern, ist die Bohrung 6 beidseitig nach außen hin trichterförmig ausgeführt, so dass der stabförmige Gegenstand 2 problemlos in der Bohrung verkippt werden kann. Analog ist die Sackbohrung 9 trichterförmig ausgeführt, um ein Verklemmen des stabförmigen Gegenstandes 2 in der zweiten einstellbaren Haltevorrichtung 8 zu vermeiden. Die erste Haltevorrichtung 5 ist durch eine Rastvorrichtung 11 in der Hülse drehfest arretierbar. Die zweite Haltevorrichtung 8 ist durch eine weitere Rastvorrichtung 12 in der Hülse drehfest arretierbar.

Fig. 3 zeigt eine erfindungsgemäße Hülse 1, die als in den Erdboden einschraubbarer Bodendübel 13 ausgebildet ist. Der Bodendübel 13 weist ein Außengewinde 16 auf.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Hülse
- 2: Stabförmiger Gegenstand
- 3: Mast
- 4: Justiervorrichtung
- 5: Einstellbare Haltevorrichtung
- 6: exzentrischen Bohrung
- 7: Längsachse
- 8: Einstellbare Haltevorrichtung
- 9: exzentrischen Sackbohrung
- 10: Winkel
- 11: Rastvorrichtung
- 12: weitere Rastvorrichtung
- 13: Bodendübel
- 14: ersten Ebene
- 15: zweite Ebene
- 16: Außengewinde

## Patentansprüche

1. Hülse (1), insbesondere Bodenhülse und/oder Dübel und/oder Bodendübel, mit einer Justiervorrichtung (4) zum Ausrichten, insbesondere zum Winkelausrichten, eines stabförmigen Gegenstandes (2), insbesondere eines Mastes oder eines Pfahles, relativ zu der Hülse (1) in die der stabförmige Gegenstand (2) zumindest teilweise einführbar ist, wobei die Justiervorrichtung (4) eine erste einstellbare Haltevorrichtung (5) aufweist, mit der die Position des stabförmigen Gegenstandes relativ zur Hülse (1) in einer ersten Ebene (14) einstellbar ist, und wobei die Justiervorrichtung (4) eine zweite einstellbare Haltevorrichtung (8) aufweist, mit der die Position des stabförmigen Gegenstandes (2) relativ zur Hülse (1) in einer zweiten - von der ersten Ebene verschiedenen Ebene (15) - einstellbar ist, **dadurch gekennzeichnet, dass** die zweite einstellbare Haltevorrichtung (8) als drehbare Haltescheibe ausgebildet ist

2. Hülse (1) nach Anspruch 1, **dadurch gekennzeichnet, dass** die erste einstellbare Haltevorrichtung (5) in der ersten Ebene (14) angeordnet ist.

3. Hülse (1) nach einem der Ansprüche 1 oder 2, **dadurch gekennzeichnet, dass** die zweite einstellbare Haltevorrichtung (8) in der zweiten Ebene (15) angeordnet ist.

4. Hülse (1) nach einem der Ansprüche 1 bis 3, **dadurch gekennzeichnet, dass** die erste einstellbare Haltevorrichtung (5) einen ersten Excenter oder eine erste exzentrische Bohrung (6) oder eine erste exzentrische Ausnehmung oder eine erste exzentrische Ausbuchtung aufweist.

5. Hülse (1) nach einem der Ansprüche 1 bis 4, **dadurch gekennzeichnet, dass** die zweite einstellbare Haltevorrichtung (8) einen zweite Excenter oder eine zweite exzentrische Bohrung (9) oder eine zweite exzentrische Ausnehmung oder eine zweite exzentrische Ausbuchtung aufweist.

6. Hülse (1) nach einem der Ansprüche 1 bis 5, **dadurch gekennzeichnet, dass** die erste einstellbare Haltevorrichtung (5) als erste Haltescheibe ausgebildet ist.

7. Hülse (1) nach einem der Ansprüche 1 bis 6, **dadurch gekennzeichnet, dass** die Position des stabförmigen Gegenstandes (2) in der ersten Ebene (14) durch Drehen der erste einstellbaren Haltevorrichtung (5) einstellbar ist.

8. Hülse (1) nach einem der Ansprüche 1 bis 7, **dadurch gekennzeichnet, dass** die Position des stabförmigen Gegenstandes (2) in der zweiten Ebene (15) durch Drehen der zweiten einstellbaren Haltevorrichtung (8) einstellbar ist.

9. Hülse (1) nach einem der Ansprüche 1 bis 8, **dadurch gekennzeichnet, dass** die erste einstellbare Haltevorrichtung (5) und/oder die zweite einstellbare Haltevorrichtung (8) zumindest vorübergehend drehfest relativ zu dem auszurichtenden stabförmigen Gegenstand (2) und/oder relativ zu einer Hülse (1) festlegbar ist.

10. Hülse (1) nach einem der Ansprüche 1 bis 9, **dadurch gekennzeichnet, dass** zumindest ein Getriebe zum Einstellen der ersten und/oder der zweiten Haltevorrichtung (5, 8) vorgesehen ist.

11. Hülse (1) nach Anspruch 10, **dadurch gekennzeichnet, dass** die erste einstellbare Haltevorrichtung (5) und/oder die zweite einstellbare Haltevorrichtung (8) in der Hülse (1) angeordnet sind.

12. Hülse (1) nach Anspruch 1, **dadurch gekennzeichnet, dass** die erste einstellbare Haltevorrichtung (5) und/oder die zweite einstellbare Haltevorrichtung (8) - beispielsweise nach einem Justiervorgang - in die Hülse (1) einführbar sind.

13. Hülse (1) nach Anspruch 1, **dadurch gekennzeichnet, dass** die erste einstellbare Haltevorrichtung (5) und/oder die zweite einstellbare Haltevorrichtung (8) zumindest vorübergehend in der Hülse (1) - vorzugsweise drehfest - festlegbar sind.

14. Hülse (1) nach Anspruch 1, **dadurch gekennzeichnet, dass** die Hülse (1) eine Gewinde, insbesondere ein Außengewinde (16), insbesondere zum Einschrauben der Hülse (1) in den Erdboden aufweist.

15. Stabförmiger Gegenstand, insbesondere Mastes oder Pfahl, mit einer Hülse (1) nach einem der Ansprüche 1 bis 14.

16. Stabförmiger Gegenstand nach Anspruch 15, **dadurch gekennzeichnet, dass** der stabförmige Gegenstand ein Mast eines Wäschetrocknungsgestells, insbesondere einer Wäschespinne, ist.

## Claims

1. A sleeve (1), in particular a ground sleeve and/or plug, and/or ground plug, with an adjustment device (4) for purposes of alignment, in particular angular alignment, of a rod-shaped item (2), in particular a mast or a pole, relative to the sleeve (1), into which the rod-shaped item (2) can at least partially be introduced, wherein the adjustment device (4) has a first adjustable retaining device (5), with which the position of the rod-shaped item can be adjusted relative to the sleeve (1) in a first plane (14), and wherein the adjustment device (4) has a second adjustable retaining device (8), with which the position of the rod-shaped item (2) can be adjusted relative to the sleeve (1) in a second plane (15) that differs from the first plane, **characterised in that**, the second adjustable retaining device (8) is designed as a retaining disk that can be rotated.

2. The sleeve (1) in accordance with Claim 1, **characterised in that**, the first adjustable retaining device (5) is arranged in the first plane (14).

3. The sleeve (1) in accordance with one of the Claims 1 or 2, **characterised in that**, the second adjustable retaining device (8) is arranged in the second plane (15).

4. The sleeve (1) in accordance with one of the Claims 1 to 3, **characterised in that**, the first adjustable retaining device (5) has a first eccentric, or a first eccentric hole (6), or a first eccentric recess, or a first eccentric protrusion.

5. The sleeve (1) in accordance with one of the Claims 1 to 4, **characterised in that**, the second adjustable retaining device (8) has a second eccentric, or a second eccentric hole (9), or a second eccentric recess, or a second eccentric protrusion.

6. The sleeve (1) in accordance with one of the Claims 1 to 5, **characterised in that**, the first adjustable retaining device (5) is designed as a first retaining disk.

7. The sleeve (1) in accordance with one of the Claims 1 to 6, **characterised in that**, the position of the rod-shaped item (2) in the first plane (14) can be adjusted by rotation of the first adjustable retaining device (5).

8. The sleeve (1) in accordance with one of the Claims 1 to 7, **characterised in that**, the position of the rod-shaped item (2) in the second plane (15) can be adjusted by rotation of the second adjustable retaining device (8).

9. The sleeve (1) in accordance with one of the Claims 1 to 8, **characterised in that**, the first adjustable retaining device (5) and/or the second adjustable retaining device (8) can be fixed, at least temporarily, such that they cannot rotate relative to the rod-shaped item (2) to be aligned, and/or relative to a sleeve (1).

10. The sleeve (1) in accordance with one of the Claims 1 to 9, **characterised in that**, at least one gearing mechanism is provided for purposes of adjusting the first and/or the second retaining device (5, 8).

11. The sleeve (1) in accordance with Claim 10, **characterised in that**, the first adjustable retaining device (5) and/or the second adjustable retaining device (8) are arranged in the sleeve (1).

12. The sleeve (1) in accordance with Claim 1, **characterised in that**, the first adjustable retaining device (5) and/or the second adjustable retaining device (8) can be introduced into the sleeve (1) - for example, after an adjustment procedure.

13. The sleeve (1) in accordance with Claim 1, **characterised in that**, the first adjustable retaining device (5) and/or the second adjustable retaining device (8) can be fixed, at least temporarily, in the sleeve (1) - preferably such that they cannot rotate.

14. The sleeve (1) in accordance with Claim 1, **characterised in that**, the sleeve (1) has a thread, in particular an external thread (16), in particular for purposes of screwing the sleeve (1) into the ground.

15. A rod-shaped item, in particular a mast or a pole, with a sleeve (1) in accordance with one of the Claims 1 to 14.

16. The rod-shaped item in accordance with Claim 15, **characterised in that**, the rod-shaped item is a mast of a laundry drying frame, in particular of a rotary laundry dryer.

## Revendications

1. Fourreau (1), en particulier fourreau dans le sol et/ou cheville et/ou cheville dans le sol avec un dispositif de réglage (4) pour orienter, en particulier pour une orientation angulaire, d'un objet (2) en forme de barre, en particulier d'un mât ou d'un poteau qui peut être introduit au moins en partie par rapport au fourreau (1) dans l'objet (2) en forme de barre, le dispositif de réglage (4) présentant un premier dispositif de fixation (5) réglable avec lequel la position de l'objet en forme de barre peut être réglé par rapport au fourreau (1) dans un premier plan (14) et le dispositif de réglage (4) présentant un deuxième dispositif de fixation (8) réglable avec lequel la position de l'objet (2) en forme de barre peut être réglée par rapport au fourreau (1) dans un deuxième plan, un plan (15) différent du premier plan, **caractérisé en ce que** le deuxième dispositif de fixation (8) réglable est constitué en tant que plaque de fixation pivotante.

2. Fourreau (1) selon la revendication 1, **caractérisé en ce que** le premier dispositif de fixation (5) réglable est disposé dans le premier plan (14).

3. Fourreau (1) selon une des revendications 1 ou 2, **caractérisé en ce que** le deuxième dispositif de fixation (8) réglable est disposé dans le deuxième plan (15).

4. Fourreau (1) selon une des revendications 1 à 3, **caractérisé en ce que** le premier dispositif de fixation (5) réglable présente un premier excentrique ou un premier alésage (6) excentrique ou un premier évidement excentrique ou un premier bossage excentrique.

5. Fourreau (1) selon une des revendications 1 à 4, **caractérisé en ce que** le deuxième dispositif de fixation (8) réglable présente un deuxième excentrique ou un deuxième alésage (9) excentrique ou un deuxième évidement excentrique ou un deuxième bossage excentrique.

6. Fourreau (1) selon une des revendications 1 à 5, **caractérisé en ce que** le premier dispositif de fixation (5) réglable est conçu comme première plaque de fixation.

7. Fourreau (1) selon une des revendications 1 à 6, **caractérisé en ce que** la position de l'objet (2) en forme de barre peut être réglée dans le premier plan (14) en tournant le premier dispositif de fixation (5) réglable.

8. Fourreau (1) selon une des revendications 1 à 7, **caractérisé en ce que** la position de l'objet (2) en forme de barre peut être réglée dans le deuxième plan (15) en tournant le deuxième dispositif de fixation (8) réglable.

9. Fourreau (1) selon une des revendications 1 à 8, **caractérisé en ce que** le premier dispositif de fixation (5) réglable et/ou le deuxième dispositif de fixation (8) réglable peuvent être fixés au moins provisoirement non pivotants par rapport à l'objet (2) en forme de barre à orienter et/ou par rapport à un fourreau (1).

10. Fourreau (1) selon une des revendications 1 à 9, **caractérisé en ce qu'**au moins un mécanisme est prévu pour régler le premier et/ou le deuxième dispositif de fixation (5, 8).

11. Fourreau (1) selon la revendication 10, **caractérisé en ce que** le premier dispositif de fixation (5) réglable et/ou le deuxième dispositif de fixation (8) réglable sont disposés dans le fourreau (1).

12. Fourreau (1) selon la revendication 1, **caractérisé en ce que** le premier dispositif de fixation (5) réglable et/ou le deuxième dispositif de fixation (8) réglable, peuvent, par exemple après une opération de réglage, être introduits dans le fourreau (1).

13. Fourreau (1) selon la revendication 1, **caractérisé en ce que** le premier dispositif de fixation (5) réglable et/ou le deuxième dispositif de fixation (8) réglable peuvent être fixés au moins provisoirement, de préférence non pivotants, dans le fourreau (1).

14. Fourreau (1) selon la revendication 1, **caractérisé en ce que** le fourreau (1) présente un filetage, en particulier un filetage extérieur (16), en particulier pour visser le fourreau (1) dans le sol.

15. Objet en forme de barre, en particulier un mât ou un poteau avec un fourreau (1) selon une des revendications 1 à 14.

16. Objet en forme de barre selon la revendication 15, **caractérisé en ce que** l'objet en forme de barre est un mât d'un châssis pour le séchage du linge, en particulier d'un séchoir parapluie.
